# FASCICULE DE BREVET EUROPEEN

(11) **EP 3 488 140 B1**
(45) Date de publication et mention de la délivrance du brevet: **07.12.2022**
(21) Numéro de dépôt: 17745786.8
(22) Date de dépôt: 20.06.2017
(51) Int. Cl.: F17C 13/04

(54) **ROBINET ET DISPOSITIF DE FLUIDE SOUS PRESSION ET PROCÉDÉ D'IDENTIFICATION**
DRUCKFLÜSSIGKEITSVORRICHTUNG SOWIE VENTIL UND VERFAHREN ZUR IDENTIFIZIERUNG
PRESSURIZED FLUID DEVICE AND VALVE AND METHOD OF IDENTIFICATION

(30) Priorité: 20.07.2016 FR 1656909
(43) Date de publication de la demande: 29.05.2019
(73) Titulaire: L'Air Liquide, Société Anonyme pour l'Etude et l'Exploitation des Procédés Georges Claude, 75007 Paris (FR)
(72) Inventeur: FRENAL, Antoine, 95460 Ezanville (FR); LIGONESCHE, Renaud, 95220 Herblay (FR)
(74) Mandataire: Air Liquide
(86) Numéro de dépôt international: PCT/FR2017/051625
(87) Numéro de publication internationale: WO 2018/015623

(56) Documents cités:
- FR-A1- 3 022 972
- US-A- 5 555 655
- US-A1- 2008 230 509

## Description

L'invention concerne un robinet pour fluide sous pression et un dispositif de fourniture de fluide comprenant un tel robinet.

L'invention concerne plus particulièrement un robinet pour fluide sous pression, avec ou sans détendeur de pression intégré, comprenant un corps abritant un circuit de fluide ayant une extrémité amont destinée à être mise en relation avec une réserve de fluide sous pression et une extrémité aval destinée à être mise en relation avec un appareil utilisateur, le circuit comprenant une vanne de contrôle du débit dans le circuit, la vanne étant pilotée par un organe d'actionnement mobile pour commander l'ouverture ou la fermeture de cette dernière, le robinet comprenant un premier organe électronique de communication à distance sans fil par ondes électromagnétiques de donnée(s).

Il est connu de munir des bouteilles de fluide sous pression d'un organe de communication destiné à échanger des informations avec des appareils adjacents.

Le document DE19911032A décrit une bouteille de gaz munie d'un dispositif de communication d'information électronique sans fil logée dans la base d'un chapeau de protection du robinet.

Le document FR3022972A1 décrit un dispositif comprenant deux robinets pouvant être raccordés mécaniquement et fluidiquement l'un à l'autre et pouvant communiquer via des organes de communication sans fil.

L'intégration d'un tel organe de communication doit répondre à de nombreuses contraintes (volume disponible, aptitude à recevoir ou émettre des données sans fil dans des conditions satisfaisantes...). Ceci est particulièrement le cas lorsqu'un tel organe de communication est prévu pour communiquer avec un organe de communication d'un autre appareil adjacent selon une portée de communication réduite.

Un but de la présente invention est de pallier tout ou partie des inconvénients de l'art antérieur relevés ci-dessus.

A cette fin, le robinet selon l'invention, par ailleurs conforme à la définition générique qu'en donne le préambule ci-dessus, est essentiellement caractérisé en ce que le premier organe électronique de communication est solidaire d'une pièce support montée mobile sur le corps du robinet entre au moins une première position et une seconde position par rapport au corps.

Par ailleurs, des modes de réalisation de l'invention peuvent comporter l'une ou plusieurs des caractéristiques suivantes :
- la pièce support montée mobile sur le corps du robinet forme une enveloppe extérieure rapportée sur au moins une partie de la surface extérieure du corps du robinet,
- la pièce support comprend un manchon tubulaire disposé autour d'au moins une partie du corps du robinet,
- le robinet comprend une extrémité de montage comprenant des organes mobiles d'accrochage destinés à coopérer avec des organes d'accrochage complémentaires pour former un système de connexion rapide du robinet sur une source de gaz ou un circuit, la pièce support mobile étant un organe de verrouillage et/ou de déverrouillage des organes mobiles d'accrochage,
- les organes mobiles d'accrochage comprennent des billes ou griffes, dans sa première position la pièce support ne bloquant pas le déplacement des organes mobiles d'accrochage et, dans sa seconde position, la pièce support bloquant le déplacement des organes mobiles,
- la pièce support est mobile en translation et/ou en rotation sur le corps du robinet,
- le premier organe électronique de communication comprend une antenne réception et/ou d'émission de données sans fil,
- le premier organe électronique de communication est conformé pour communiquer sans fil selon l'un au moins des technologies suivantes : « Communication en champ proche » (« NFC »), « Identification par Radio Fréquence » (« RFID »),
- le robinet comprend un second organe de transmission à distance de données, une logique électronique d'acquisition et de traitement de données et une antenne d'émission de données sous forme d'ondes électromagnétiques radio, ladite logique électronique étant reliée ou intégrée au premier organe électronique de communication et configurée pour recevoir et/ou transmettre à distance des données du premier organe électronique de communication,
- le au moins un organe électronique de communication du premier ensemble est disposé sur ou autour du premier robinet ou est fixé sur la bouteille et/ou est solidaire d'un chapeau de protection monté sur la bouteille,
- lorsque le second robinet est en position connectée sur le premier robinet, le second robinet est partiellement logé dans le chapeau,
- le second robinet comprenant un organe mobile (tel qu'un pousse-clapet) pour commander l'ouverture ou la fermeture de du clapet d'isolation du premier robinet,
- les organes électronique de communication du premier ensemble et du second robinet utilisent une technologie de communication sans fil de même nature ayant portée maximale déterminée,
- ladite portée maximale est supérieure ou égale ou inférieure ou égale à la distance séparant lesdits organes de communication lorsque le second robinet est en position connectée sur le premier robinet,
- ladite portée maximale est inférieure ou égale à la distance séparant lesdits organes de communication lorsque la pièce support du premier robinet est dans sa première position,
- ladite portée maximale est supérieure ou égale à la distance séparant lesdits organes de communication lorsque la pièce support du premier robinet est dans sa seconde position,
- l'un au moins des organes électroniques de communication du premier ensemble et du second robinet est conformé pour avoir une portée de communication sans fil comprise entre un millimètre et quarante centimètres et de préférence entre un centimètre et dix centimètre,
- ledit au moins un organe électronique de communication du premier ensemble comprend au moins l'un parmi : un transpondeur passif sans dispositif générateur d'ondes électromagnétique, un transpondeur actif comprenant un dispositif générateur d'ondes électromagnétiques, le transpondeur comprenant une mémoire électronique à lecture de données seule ou à lecture et (ré)écriture de données, avec ou sans batterie, ledit au moins un organe de communication du second robinet comprenant au moins l'un parmi : un transpondeur passif sans dispositif générateur d'ondes électromagnétique, un transpondeur actif comprenant un dispositif générateur d'ondes électromagnétiques, le transpondeur comprenant une mémoire électronique à lecture de données seule ou à lecture et (ré)écriture de données, avec ou sans batterie,
- ledit au moins un organe électronique de communication du premier ensemble est configuré pour stocker au moins une information parmi : une identification de la bouteille, une information relative à la nature du fluide contenu dans la bouteille, une information relative à la contenance maximale de la bouteille, une information relative à la quantité de fluide contenu dans la bouteille, une information d'identification du propriétaire ou utilisateur de la bouteille, une information relative au site d'utilisation de la bouteille, une information relative à la date de péremption du fluide contenu dans la bouteille, une information relative à une certification du fluide contenu dans la bouteille, un historique d'au moins une des informations précédentes,
- le premier ensemble et/ou le second robinet, comprend un organe électronique d'acquisition et de traitement de données, ledit organe électronique d'acquisition et de traitement de données étant relié sans fil ou par voie filaire à l'organe électronique de communication du premier ensemble et/ou à l'organe de communication du second robinet, l'organe électronique d'acquisition et de traitement de données étant conformé pour détecter un état connecté ou déconnecté du second robinet par rapport au premier robinet selon l'état de la liaison communication sans fil entre l'organe électronique de communication du premier ensemble et l'organe électronique de communication du second robinet,
- le dispositif est configuré pour détecter un état connecté ou déconnecté du second robinet par rapport au premier robinet selon la position (première ou seconde position par exemple) de la pièce support du second robinet,
- l'organe électronique d'acquisition et de traitement de données est configuré pour détecter un état connecté ou déconnecté du second robinet par rapport au premier robinet selon que l'organe électronique de communication du second robinet reçoit ou, respectivement, ne reçoit pas, des données de l'organe électronique émises par l'organe électronique de communication du premier robinet via un signal avec une intensité déterminée,
- en fonction de l'état connecté ou déconnecté du second robinet par rapport au premier robinet, l'organe électronique d'acquisition et de traitement de données est configuré pour déclencher ou permettre ou empêcher une action relative flux de gaz transitant via les robinets et/ou pour afficher ou envoyer une information prédéterminée.

L'invention concerne également un dispositif de fourniture de fluide sous pression, notamment de gaz sous pression, comprenant un premier ensemble fonctionnel comportant au moins une bouteille de fluide sous pression reliée à un premier robinet, le premier robinet comprenant un circuit interne de fluide comportant un clapet d'isolation, le dispositif comportant un second robinet formant une entité physique distincte du premier robinet, le second robinet étant muni d'un circuit interne de fluide, le premier robinet et le second robinet comprenant des organes d'accrochage respectifs formant un système de connexion rapide mâle/femelle amovible du second robinet sur le premier robinet, le premier ensemble comprenant au moins un organe électronique de communication et de stockage de données à distance sans fil par ondes électromagnétiques, le second robinet comprenant au moins un premier organe électronique de communication à distance sans fil par ondes électromagnétiques configuré pour communiquer avec l'organe électronique du premier ensemble, dans lequel le second robinet est un robinet conforme à l'une quelconque des caractéristiques précédentes ou ci-dessous, c'est-à-dire que le premier organe électronique de communication du second robinet est solidaire d'une pièce support montée mobile sur le corps dudit robinet entre au moins une première position et une seconde position par rapport au corps..

Selon d'autres particularités possibles
- le déplacement de la pièce support entre sa première position et sa seconde position par rapport au corps a pour effet de rapprocher le premier organe électronique de communication du second robinet de l'organe électronique de communication du premier ensemble,
- dans la première position de la pièce support, le premier organe électronique de communication du second robinet est à une distance comprise entre 15 et 50mm de l'organe électronique de communication du premier ensemble, tandis que dans la seconde position de la pièce support, le premier organe électronique de communication du second robinet est à une distance comprise entre zéro et 14mm de l'organe électronique de communication du premier ensemble,
- le premier ensemble et/ou le second robinet, comprend un organe électronique d'acquisition et de traitement de données, ledit organe électronique d'acquisition et de traitement de données étant relié sans fil ou par voie filaire à l'organe électronique de communication du premier ensemble ou à l'organe de communication du second robinet, l'organe électronique d'acquisition et de traitement de données étant conformé pour détecter un état connecté ou déconnecté du second robinet par rapport au premier robinet selon l'état de la liaison communication sans fil entre l'organe électronique de communication du premier ensemble et l'organe électronique de communication du second robinet selon la position de la pièce support du second robinet par rapport à l'organe électronique de communication du premier ensemble,

L'invention concerne également un procédé d'identification d'un premier ensemble fonctionnel d'un dispositif de fourniture de fluide sous pression conforme à l'une quelconque des caractéristiques ci-dessus ou ci-dessous, le procédé comprenant une première étape de connexion d'un second robinet sur le premier robinet du premier ensemble fonctionnel, une étape de lecture sans fil d'au moins une donnée contenue dans l'organe électronique de communication du premier robinet par l'organe électronique de communication du second robinet, le procédé comprenant une étape de déplacement de la pièce support entre ses première et seconde positions.

L'invention peut concerner également une bouteille ou un ensemble de bouteilles de fluide sous pression (cadre) comprenant un tel dispositif.

L'invention peut concerner également tout dispositif ou procédé alternatif comprenant toute combinaison des caractéristiques ci-dessus ou ci-dessous.

D'autres particularités et avantages apparaîtront à la lecture de la description ci-après, faite en référence aux figures dans lesquelles :
- la figure 1 représente une vue de côté, schématique et partielle, illustrant un exemple de réalisation d'un robinet selon l'invention raccordé à une source de fluide sous pression et dans une première configuration,
- la figure 2 représente une vue analogue à celle de la figure 1 dans laquelle le robinet est dans une seconde configuration,
- la figure 3 représente une vue de côté, schématique et partielle, illustrant un autre exemple de réalisation d'un robinet selon l'invention et d'une source de fluide sous pression, le robinet étant séparée de ladite source de fluide,
- la figure 4 représente une vue de côté, schématique et partielle, illustrant une variante de réalisation d'une source de fluide sous pression raccordable audit robinet selon l'invention,
- la figure 5 représente une vue une perspective, schématique et partielle illustrant un exemple de réalisation d'un tel robinet.

Le robinet 1 pour fluide sous pression représenté schématiquement aux figures 1 à 3 et 5 peut être un robinet avec ou sans détendeur de pression intégré.

Le robinet 1 comprend un corps 2 abritant un circuit 3 de fluide ayant une extrémité 4 amont destinée à être mise en relation avec une réserve de fluide sous pression (par exemple gaz sous pression) et une extrémité 5 aval destinée à être mise en relation avec un appareil utilisateur (par exemple au niveau d'un raccord de sortie).

De préférence le corps 2 est une entité fonctionnelle unique non dissociable notamment lorsque le robinet est en configuration d'utilisation.

Le robinet 1 peut notamment être raccordé à une bouteille ou un ensemble de bouteilles de fluide sous pression.

Le circuit 3 peut comprendre classiquement une vanne 6 de contrôle du débit dans le circuit 3. La vanne 6 peut être un clapet d'isolement et/ou un régulateur de débit ou de pression.

La vanne 6 peut être pilotée par un organe 7 d'actionnement mobile (manuel et/ou piloté à distance) pour commander l'ouverture ou la fermeture de cette dernière. Dans l'exemple des figures 1 et 2 cet organe 7 d'actionnement peut être un volant rotatif ou un bouton poussoir. Dans l'exemple de la figure 3 cet organe 7 d'actionnement peut être un levier pivotant sur le corps 2.

Le robinet 1 comprend un premier organe 101 électronique de communication à distance sans fil par ondes électromagnétiques de donnée(s), par exemple un support d'information couplé à une antenne.

Selon une particularité avantageuse, ce premier organe 101 électronique de communication est solidaire d'une pièce support 10 montée mobile sur le corps 2 du robinet 1 entre au moins une première position (figure 1) et une seconde position (figure 2) par rapport au corps 2.

C'est-à-dire que la pièce support est mobile entre ses deux positions sur le corps 2 même lorsque le robinet (notamment son corps) est relié et/ou accroché à une réserve de fluide sous pression.

De préférence, cette mobilité de la pièce support 10 est également possible lorsque le robinet n'est pas relié/raccordé à une réserve de fluide sur pression ou tout autre organe.

C'est-à-dire que le robinet comporte une pièce support mobile sur le corps du robinet pour déplacer l'organe 101 électronique de communication. Ce déplacement de la pièce support 10 est réalisé sans nécessiter une dissociation d'une partie du corps 2.

C'est-à-dire que le déplacement de la pièce support 10 sur le corps 2 du robinet permet de changer la position de l'organe 101 électronique de communication relativement à une extrémité du corps du robinet (notamment sans séparation/dissociation du corps).

C'est-à-dire que le déplacement de la pièce 10 support sur le corps 2 est possible que le robinet soit ou non en configuration d'utilisation.

De cette façon, cet organe 101 électronique de communication est intégré à une pièce constitutive du robinet 1 et est déplaçable sur le robinet 1. Ce déplacement de l'organe 101 électronique de communication permet par exemple d'éloigner ou d'approcher ce dernier d'un organe de communication extérieur avec lequel il doit communiquer en position de fonctionnement.

Ce premier organe 101 électronique de communication est par exemple fixé sur ou intégré dans cette pièce 10 support.

Dans les exemples représentés aux figures la pièce support 10 montée mobile sur le corps 2 du robinet 1 forme une enveloppe extérieure rapportée sur au moins une partie de la surface extérieure du corps 2 du robinet 1.

Plus précisément, cette pièce support 10 peut comprendre ou être constituée d'un manchon tubulaire disposé autour d'au moins une partie du corps 2 du robinet.

Par exemple, ce manchon 10 est déplaçable manuellement (ou automatiquement: électriquement, pneumatiquement ou hyrauliquement ou magnétiquement) en translation selon une direction A déterminée qui est parallèle à la direction de montage du robinet sur un support.

Bien entendu, en variante, la pièce support 10 pourrait être mobile en translation et/ou en rotation sur le corps 2 du robinet 1 selon toute autre orientation ou configuration appropriée.

Selon une particularité possible avantageuse, cette pièce 10 support est un organe ayant également une autre fonctionnalité pour le robinet 1 que celle de porter l'organe 101 de communication.

Dans l'exemple représenté aux figures, le robinet 1 comprend une extrémité de montage munie d'organes 11 mobiles d'accrochage destinés à coopérer avec des organes d'accrochage complémentaires pour former un système de connexion rapide du robinet 1 sur une source de gaz ou un circuit. Selon une particularité avantageuse, la pièce support 10 est un organe de verrouillage et/ou de déverrouillage des organes 11 mobiles d'accrochage.

C'est-à-dire que les organes 11 mobiles d'accrochage comprennent des éléments mobiles (billes et/ou griffes par exemple) qui viennent s'accrocher sur des logements conjugués. Par exemple, dans sa première position, la pièce support 10 ne bloque pas le déplacement des organes 11 mobiles d'accrochage (connexion-déconnexion possible cf. figure 1) tandis que dans sa seconde position, la pièce support 10 bloque le déplacement des organes 11 mobiles (déconnexion et éventuellement connexion impossibles, cf. figure 2).

Par exemple, selon sa position relativement aux organes 11 d'accrochage, la pièce support 10 forme une butée ou non pour le déplacement de ces derniers (pour leur écartement par exemple).

Le premier organe 101 électronique de communication comprend par exemple une antenne réception et/ou d'émission de données sans fil. Comme représenté schématiquement en coupe, cette antenne est par exemple annulaire est disposée autour du corps 2 du robinet 1 (cf. notamment figure 5).

Cette forme annulaire permet une détection/réception dans une pluralité de position sur un axe passant par son centre.

Par exemple, le premier organe 101 électronique de communication est conformé pour communiquer sans fil selon la technologie de « Communication en champ proche » (« NFC »). Bien entendu, alternativement ou cumulativement la technologie de communication pourrait être toute autre technologie appropriée, notamment « Identification par Radio Fréquence » (« RFID »).

De même comme illustré à la figure 3, le robinet pourrait comprendre un second organe 12, 14 de transmission à distance de données comprenant une logique électronique 12 d'acquisition et de traitement de données et une antenne 14 d'émission de données sous forme d'ondes électromagnétiques radio.

La logique électronique 12 peut être reliée ou intégrée à au premier organe 101 électronique de communication et de lecture du robinet 1 et être configurée pour recevoir et/ou transmettre à distance des données du premier organe 101 électronique de communication.

La figure 3 illustre un dispositif 100 de fourniture de fluide sous pression, notamment de gaz sous pression, comprenant un premier ensemble 20, 30, 111 fonctionnel comportant au moins une bouteille 20 de fluide sous pression reliée à un premier robinet 30 et munie d'un chapeau 111. Ce premier ensemble est prévu pour coopérer cas échéant avec un second robinet 1 selon l'invention.

Le second robinet 1 forme une entité physique distincte du premier robinet 30. Le second robinet 1 tel que décrit précédemment est raccordable (mécaniquement et fluidiquement) au premier robinet 30. Le premier 30 robinet et le second 1 robinet possèdent ainsi des organes 7, 11 d'accrochages respectifs formant un système de connexion rapide mâle/femelle amovible du second robinet 1 sur le premier 30.

Le premier 30 robinet comprend un circuit 13 interne de fluide comportant par exemple au moins un clapet 40 d'isolation.

En plus ou à la place de la vanne 6, le second robinet 1 peut comporter un organe 17 mobile (tel qu'un pousse-clapet) pour commander l'ouverture ou la fermeture du clapet 40 d'isolation. L'organe 17 mobile est par exemple commandé par l'organe 7 d'actionnement (levier 7 ou équivalent). Lorsque les deux robinets 1, 30 sont raccordés une liaison fluidique peut être rétablie entre les circuits internes 13, 3 des deux robinets. Cf. figure 3.

Le premier ensemble 20, 30, 11 comprend au moins un organe 8 électronique de communication et de stockage de données à distance sans fil par ondes électromagnétiques configuré pour communiquer avec l'organe 101 électronique de communication du second robinet 1.

Cet organe 8 de communication 1 peut être situé sur ou autour du premier robinet 30 (cf. figures 1 à 3) et/ou sur la bouteille 20 et/ou sur ou dans le chapeau 11 (cf. figure 4).

Lorsque le second robinet 1 est raccordé (monté) sur le premier 30 robinet (cf. figures 1 et 2), la pièce support 10 (et donc l'organe 101 de communication qu'elle porte) est mobile par rapport au premier 30 et aux second 1 robinet (et donc mobile également par rapport à l'organe 8 électronique de communication du premier 30 robinet).

Ainsi, le déplacement de la pièce support 10 entre sa première position (cf. figure 1) et sa seconde position par rapport au corps 2 (cf. figure 2) a pour effet de rapprocher le premier organe 101 électronique de communication du second robinet 1 de l'organe 8 électronique de communication du premier ensemble 20, 30, 11 (et inversement).

Cette possibilité permet notamment d'optimiser la position relative de ces organes 101, 8 de communication pour modifier les caractéristiques de leur communication sans fil.

Par exemple, le dispositif peut être configuré pour que leur communication optimale ne soit possible que dans la seconde position de la pièce support 10 (cf. figure 2).

De même, le dispositif peut être configuré pour que leur communication ne soit pas possible ou partielle lorsque la pièce 10 support est dans sa seconde position (cf. figure 2).

Ainsi, le dispositif n'autorise un fonctionnement complet (détection et/ou mise en marche des appareils électroniques) qu'en cas de connexion satisfaisante.

Par exemple, dans la première position de la pièce support 10, le premier organe 101 électronique de communication du second robinet 1 est à une distance D1 comprise entre 15 et 50mm de l'organe 8 électronique de communication du premier ensemble 20, 30, 11. En revanche, dans la seconde position de la pièce support 10, le premier organe 101 électronique de communication du second robinet 1 est à une distance D2 comprise par exemple entre zéro et 14mm de l'organe 8 électronique de communication du premier ensemble 20, 30, 11.

Cette variation de distance peut le cas échéant être détectée par le dispositif (l'intensité du signal étant différent en fonction de l'écartement D1 ou D2) pour :
- détecter le verrouillage de la connexion des deux robinets,
- conditionner un mode de fonctionnement à l'état de ce verrouillage de la connexion mécanique des deux robinets.

Par exemple, le dispositif 100 peut signaler à l'utilisateur (via une alarme) que le verrouillage mécanique du second robinet 1 sur le premier robinet n'est pas correct sur la base de la de l'échange des données entre les organes 8, 101 de communication (nature ou intensité du signal par exemple).

Par exemple, l'électronique 12 d'acquisition et de traitement de données peut être conformée pour détecter un état connecté ou déconnecté du second robinet 1 par rapport au premier robinet 30 selon l'état de la liaison communication sans fil entre l'organe 8 électronique de communication du premier ensemble et l'organe 101 électronique de communication du second robinet 1 (c'est-à-dire selon la position de la pièce support 10 du second robinet 1 par rapport à l'organe 8 électronique de communication du premier ensemble).

De même, cette communication peut être interrompue lorsque la pièce support 10 est déplacée vers sa première position (par exemple pas de communication car hors de portée maximale de communication d'un des deux organes 8, 101 ou intensité du signal reçu insuffisant).

## Revendications

1. Robinet pour fluide sous pression, avec ou sans détendeur de pression intégré, comprenant un corps (2) abritant un circuit (3) de fluide ayant une extrémité (4) amont destinée à être mise en relation avec une réserve de fluide sous pression et une extrémité (5) aval destinée à être mise en relation avec un appareil utilisateur, le circuit (3) comprenant une vanne (6) de contrôle du débit dans le circuit (3), la vanne (6) étant pilotée par un organe (7) d'actionnement mobile pour commander l'ouverture ou la fermeture de cette dernière, le corps (2) du robinet (1) comprenant un premier organe (101) électronique de communication à distance sans fil par ondes électromagnétiques de donnée(s), **caractérisé en ce que** le premier organe (101) électronique de communication est solidaire d'une pièce support (10) montée mobile sur le corps (2) du robinet (1) entre au moins une première position et une seconde position sur le corps (2).

2. Robinet selon la revendication 1, **caractérisé en ce que** la pièce support (10) montée mobile sur le corps (2) du robinet (1) forme une enveloppe extérieure rapportée sur au moins une partie de la surface extérieure du corps (2) du robinet (1).

3. Robinet selon la revendication 1 ou 2, **caractérisé en ce que** la pièce support (10) comprend un manchon tubulaire disposé autour d'au moins une partie du corps 2 du robinet (1).

4. Robinet selon l'une quelconque des revendications 1 à 3, **caractérisé en ce qu'**il comprend une extrémité de montage comprenant des organes (11) mobiles d'accrochage destinés à coopérer avec des organes d'accrochage complémentaires pour former un système de connexion rapide du robinet (1) sur une source de gaz ou un circuit et **en ce que** la pièce support (10) mobile est un organe de verrouillage et/ou de déverrouillage des organes (11) mobiles d'accrochage.

5. Robinet selon la revendication 4, **caractérisé en ce que** les organes (11) mobiles d'accrochage comprennent des billes ou griffes et **en ce que** dans sa première position la pièce support (10) ne bloque pas le déplacement des organes (11) mobiles d'accrochage et, dans sa seconde position, la pièce support (10) bloque le déplacement des organes (11) mobiles.

6. Robinet selon l'une quelconque des revendications 1 à 5, **caractérisé en ce que** la pièce support (10) est mobile en translation et/ou en rotation sur le corps (2) du robinet (1).

7. Robinet selon l'une quelconque des revendications 1 à 6, **caractérisé en ce que** le premier organe (101) électronique de communication comprend une antenne réception et/ou d'émission de données sans fil.

8. Robinet selon l'une quelconque des revendications 1 à 7, **caractérisé en ce que** le premier organe (101) électronique de communication est conformé pour communiquer sans fil selon l'un au moins des technologies suivantes : « Communication en champ proche » (« NFC »), « Identification par Radio Fréquence » (« RFID »).

9. Robinet selon l'une quelconque des revendications 1 à 8, **caractérisé en ce qu'**il comprend un second organe (12, 14) de transmission à distance de données comprenant une logique électronique (12) d'acquisition et de traitement de données et une antenne (14) d'émission de données sous forme d'ondes électromagnétiques radio, ladite logique électronique (12) étant reliée ou intégrée au premier organe (101) électronique de communication et configurée pour recevoir et/ou transmettre à distance des données du premier organe (101) électronique de communication.

10. Dispositif de fourniture de fluide sous pression, notamment de gaz sous pression, comprenant un premier ensemble (20, 30, 111) fonctionnel comportant au moins une bouteille (20) de fluide sous pression reliée à un premier robinet (30), le premier (30) robinet comprenant un circuit (13) interne de fluide comportant un clapet (40) d'isolation, le dispositif (100) comportant un second robinet (1) formant une entité physique distincte du premier robinet (30), le second robinet (1) étant muni d'un circuit (3) interne de fluide, le premier (30) robinet et le second (1) robinet comprenant des organes (7, 11) d'accrochage respectifs formant un système de connexion rapide mâle/femelle amovible du second robinet (1) sur le premier (30) robinet, le premier ensemble (20, 30, 111) comprenant au moins un organe (8) électronique de communication et de stockage de données à distance sans fil par ondes électromagnétiques, **caractérisé en ce que** le second robinet (1) est un robinet conforme à l'une quelconque des revendications 1 à 9, c'est-à-dire que le premier organe (101) électronique de communication du second robinet (1) est solidaire de la pièce support (10) montée mobile sur le corps (2) dudit robinet (1) entre au moins une première position et une seconde position par rapport au corps (2) et **en ce que** le premier organe (101) électronique de communication à distance sans fil par ondes électromagnétiques est configuré pour communiquer avec l'organe (8) électronique de communication du premier (20, 30, 111) ensemble.

11. Dispositif selon la revendication 10, **caractérisé en ce que** le déplacement de la pièce support (10) entre sa première position et sa seconde position par rapport au corps (2) a pour effet de rapprocher le premier organe (101) électronique de communication du second robinet (1) de l'organe (8) électronique de communication du premier ensemble (20, 30, 111).

12. Dispositif selon la revendication 10 ou 11, **caractérisé en ce que** dans la première position de la pièce support (10), le premier organe (101) électronique de communication du second robinet (1) est à une distance comprise entre 15 et 50mm de l'organe (8) électronique de communication du premier ensemble (20, 30, 111), tandis que dans la seconde position de la pièce support (10), le premier organe (101) électronique de communication du second robinet (1) est à une distance comprise entre zéro et 14mm de l'organe (8) électronique de communication du premier ensemble (20, 30, 111).

13. Dispositif selon l'une quelconque des revendications 10 à 12, **caractérisé en ce que** le premier ensemble (20, 30, 111) et/ou le second robinet (1), comprend un organe (12) électronique d'acquisition et de traitement de données, ledit organe (12) électronique d'acquisition et de traitement de données étant relié sans fil ou par voie filaire à l'organe (8) électronique de communication du premier ensemble (20, 30, 111) ou à l'organe (10) de communication du second robinet (1), l'organe (12) électronique d'acquisition et de traitement de données étant conformé pour détecter un état connecté ou déconnecté du second robinet (1) par rapport au premier robinet (30) selon l'état de la liaison communication sans fil entre l'organe (8) électronique de communication du premier ensemble et l'organe (101) électronique de communication du second robinet (1) selon la position de la pièce support (10) du second robinet (1) par rapport à l'organe (8) électronique de communication du premier ensemble.

14. Procédé d'identification d'un premier ensemble (20, 30, 111) fonctionnel d'un dispositif de fourniture de fluide sous pression conforme à l'une quelconque des revendications 10 à 13, le procédé comprenant une première étape de connexion d'un second robinet (1) sur le premier (30) robinet du premier ensemble (20, 30, 111) fonctionnel, une étape de lecture sans fil d'au moins une donnée contenue dans de l'organe (8) électronique de communication du premier (20, 30, 111) par l'organe (101) électronique de communication du second robinet (1) et en ce que le procédé comprend une étape de déplacement de la pièce support (10) entre ses première et seconde positions.

## Patentansprüche

1. Hahn für druckbeaufschlagtes Fluid mit oder ohne integrierten Druckminderer, der einen Körper (2) umfasst, der einen Fluidkreis (3) umgibt, der ein stromaufseitiges Ende (4), das dazu bestimmt ist, mit einem druckbeaufschlagten Fluidvorrat in Verbindung gebracht zu werden, und ein stromabseitiges Ende (5), das dazu bestimmt ist, mit einem Anwendergerät in Verbindung gebracht zu werden, besitzt, wobei der Kreis (3) einen Schieber (6) zum Steuern des Durchflusses in dem Kreis (3) umfasst, wobei der Schieber (6) durch ein bewegliches Betätigungsorgan (7) gesteuert wird, um sein Öffnen oder Schließen zu steuern, wobei der Körper (2) des Hahns ein erstes elektronisches Organ (101) für drahtlose Fernkommunikation von Daten über elektromagnetische Wellen enthält, **dadurch gekennzeichnet, dass** das erste elektronische Kommunikationsorgan (101) mit einem Tragteil (10), das an dem Körper (2) des Hahns (1) zwischen wenigstens einer ersten Position und einer zweiten Position an dem Körper (2) beweglich montiert ist, fest verbunden ist.

2. Hahn nach Anspruch 1, **dadurch gekennzeichnet, dass** das Tragteil (10), das an dem Körper (2) des Hahns (1) beweglich montiert ist, eine äußere Hülle bildet, die wenigstens an einen Teil der äußeren Oberfläche des Körpers (2) des Hahns (1) angefügt ist.

3. Hahn nach Anspruch 1 oder 2, **dadurch gekennzeichnet, dass** das Tragteil (10) eine rohrförmige Muffe umfasst, die wenigstens um einen Teil des Körpers (2) des Hahns (1) angeordnet ist.

4. Hahn nach einem der Ansprüche 1 bis 3, **dadurch gekennzeichnet, dass** er ein Montageende aufweist, das bewegliche Verankerungsorgane (11) enthält, die dazu bestimmt sind, mit komplementären Verankerungsorganen zusammenzuwirken, um ein Schnellverbindungssystem des Hahns (1) mit einer Gasquelle oder einem Kreis zu bilden, und dass das bewegliche Tragteil (1) ein Verriegelungs- und/oder Entriegelungsorgan der beweglichen Verankerungsorgane (11) ist.

5. Hahn nach Anspruch 4, **dadurch gekennzeichnet, dass** die beweglichen Verankerungsorgane (11) Kugeln oder Klauen aufweisen und dass das Tragteil (10) in seiner ersten Position die Verlagerung der beweglichen Verankerungsorgane (11) nicht blockiert und das Tragteil (10) in seiner zweiten Position die Verlagerung der beweglichen Organe (11) blockiert.

6. Hahn nach einem der Ansprüche 1 bis 5, **dadurch gekennzeichnet, dass** das Tragteil (10) translatorisch und/oder rotatorisch am Körper (2) des Hahns (1) beweglich ist.

7. Hahn nach einem der Ansprüche 1 bis 6, **dadurch gekennzeichnet, dass** das erste elektronische Kommunikationsorgan (101) eine Antenne zum drahtlosen Empfangen und/oder Senden von Daten umfasst.

8. Hahn nach einem der Ansprüche 1 bis 7, **dadurch gekennzeichnet, dass** das erste elektronische Kommunikationsorgan (101) ausgelegt ist, in Übereinstimmung mit wenigstens einer der folgenden Technologien: "Nahfeldkommunikation" ("NFC") und "Funkfrequenzidentifikation" ("RFID"), drahtlos zu kommunizieren.

9. Hahn nach einem der Ansprüche 1 bis 8, **dadurch gekennzeichnet, dass** er ein zweites Organ (12, 14) für die Fernübertragung von Daten umfasst, das eine elektronische Logik (12) zum Erfassen und Verarbeiten von Daten und eine Antenne (14) zum Senden von Daten in Form elektromagnetischer Funkwellen umfasst, wobei die elektronische Logik (12) mit einem ersten elektronischen Kommunikationsorgan (101) verbunden oder darin integriert ist und konfiguriert ist, Daten des ersten elektronischen Kommunikationsorgans (101) über eine Entfernung zu empfangen und/oder zu senden.

10. Vorrichtung zum Liefern von druckbeaufschlagtem Fluid, insbesondere von druckbeaufschlagtem Gas, die eine erste funktionale Anordnung (20, 30, 111) umfasst, die wenigstens eine Flasche (20) mit druckbeaufschlagtem Fluid enthält, die mit einem ersten Hahn (30) verbunden ist, wobei der erste Hahn (30) einen internen Fluidkreis (13) aufweist, der ein Isolationsventil (40) enthält, wobei die Vorrichtung (100) einen zweiten Hahn (1) umfasst, der eine von dem ersten Hahn (30) verschiedene physikalische Einheit bildet, wobei der zweite Hahn (1) mit einem internen Fluidkreis (3) versehen ist, wobei der erste Hahn (30) und der zweite Hahn (1) jeweilige Verankerungsorgane (7, 11) umfassen, die ein abnehmbares Stecker/Buchsen-Schnellverbindungssystem des zweiten Hahns (1) am ersten Hahn (30) bilden, wobei die erste Anordnung (20, 30, 111) wenigstens ein elektronisches Organ (8) für die drahtlose Fernkommunikation über elektromagnetische Wellen und die Speicherung von Daten umfasst, **dadurch gekennzeichnet, dass** der zweite Hahn (1) ein Hahn nach einem der Ansprüche 1 bis 9 ist, d. h., dass das erste elektronische Kommunikationsorgan (101) des zweiten Hahns (1) mit dem Tragteil (10), das an dem Körper (2) des Hahns (1) wenigstens zwischen einer ersten Position und einer zweiten Position in Bezug auf den Körper (2) beweglich montiert ist, fest verbunden ist und dass das erste elektronische Organ (101) für die drahtlose Fernkommunikation über elektromagnetische Wellen konfiguriert ist, um mit dem elektronischen Kommunikationsorgan (8) der ersten Anordnung (20, 30, 111) zu kommunizieren.

11. Vorrichtung nach Anspruch 10, **dadurch gekennzeichnet, dass** die Verlagerung des Tragteils (10) zwischen seiner ersten Position und seiner zweiten Position in Bezug auf den Körper (2) die Wirkung hat, dass sich das erste elektronische Kommunikationsorgan (101) des zweiten Hahns (1) dem elektronischen Kommunikationsorgan (8) der ersten Anordnung (20, 30, 111) annähert.

12. Vorrichtung nach Anspruch 10 oder 11, **dadurch gekennzeichnet, dass** sich das erste elektronische Kommunikationsorgan (101) des zweiten Hahns (1) in der ersten Position des Tragteils (10) in einem Abstand im Bereich von 15 bis 50 mm von dem elektronischen Kommunikationsorgan (8) der ersten Anordnung (20, 30, 111) befindet, während sich das erste elektronische Kommunikationsorgan (101) des zweiten Hahns (1) in der zweiten Position des Tragteils (10) in einem Abstand im Bereich von 0 bis 14 mm von dem elektronischen Kommunikationsorgan (8) der ersten Anordnung (20, 30, 111) befindet.

13. Vorrichtung nach einem der Ansprüche 10 bis 12, **dadurch gekennzeichnet, dass** die erste Anordnung (20, 30, 111) und/oder der zweite Hahn (1) ein elektronisches Organ (12) zum Erfassen und Verarbeiten von Daten umfassen, wobei das elektronische Organ (12) zum Erfassen und Verarbeiten von Daten entweder drahtlos oder drahtgebunden mit dem elektronischen Kommunikationsorgan (8) der ersten Anordnung (20, 30, 111) oder mit dem Kommunikationsorgan (10) des zweiten Hahns (1) verbunden ist, wobei das elektronische Organ (12) zum Erfassen und Verarbeiten von Daten dafür ausgelegt ist, einen verbundenen oder getrennten Zustand des zweiten Hahns (1) in Bezug auf den ersten Hahn (30) je nach dem Zustand der drahtlosen Kommunikationsverbindung zwischen dem elektronischen Kommunikationsorgan (8) der ersten Anordnung und dem elektronischen Kommunikationsorgan (101) des zweiten Hahns (1) entsprechend der Position des Tragteils (10) des zweiten Hahns (1) in Bezug auf das elektronische Kommunikationsorgan (8) der ersten Anordnung zu detektieren.

14. Verfahren zum Identifizieren einer ersten funktionalen Anordnung (20, 30, 111) einer Vorrichtung zum Liefern von druckbeaufschlagtem Fluid nach einem der Ansprüche 10 bis 13, wobei das Verfahren einen ersten Schritt des Verbindens eines zweiten Hahns (1) mit dem ersten Hahn (30) der ersten funktionalen Anordnung (20, 30, 111) und einen Schritt des drahtlosen Lesens wenigstens einer in dem elektronischen Kommunikationsorgan (8) der ersten Anordnung (20, 30, 111) enthaltenen Dateneinheit durch das elektronische Kommunikationsmodul (101) des zweiten Hahns (1) umfasst und dass das Verfahren einen Schritt des Verlagerns des Tragteils (10) zwischen seiner ersten und seiner zweiten Position umfasst.

## Claims

1. Valve for pressurized fluid, with or without built-in pressure regulator, comprising a body (2) housing a fluid circuit (3) having an upstream end (4) intended to be placed in communication with a reserve of pressurized fluid and a downstream end (5) intended to be placed in communication with a user equipment, the circuit (3) comprising a control valve (6) controlling the flow rate in the circuit (3), the control valve (6) being operated by a mobile actuating member (7) to command the opening or the closing of this control valve, the body (2) of the valve (1) comprising a first electronic remote communications member (101) communicating data wirelessly using electromagnetic waves, **characterized in that** the first electronic communications member (101) is secured to a support piece (10) mounted with the ability to move on the body (2) of the valve (1) between at least a first position and a second position on the body (2).

2. Valve according to Claim 1, **characterized in that** the support piece (10) mounted with the ability to move on the body (2) of the valve (1) forms an outer casing attached to at least part of the exterior surface of the body (2) of the valve (1).

3. Valve according to Claim 1 or 2, **characterized in that** the support piece (10) comprises a tubular sleeve arranged around at least part of the body (2) of the valve (1).

4. Valve according to any one of Claims 1 to 3, **characterized in that** it comprises a mounting end comprising mobile attachment members (11) intended to collaborate with complementary attachment members to form a quick-connection system for connecting the valve (1) to a gas source or a circuit, and **in that** the mobile support piece (10) is a member for locking and/or unlocking the mobile attachment members (11).

5. Valve according to Claim 4, **characterized in that** the mobile attachment members (11) comprise balls or claws and **in that**, in its first position, the support piece (10) does not block the movement of the mobile attachment members (11) and, in its second position, the support piece (10) blocks the movement of the mobile members (11).

6. Valve according to any one of Claims 1 to 5, **characterized in that** the support piece (10) is mobile translationally and/or rotationally on the body (2) of the valve (1).

7. Valve according to any one of Claims 1 to 6, **characterized in that** the first electronic communications member (101) comprises a wireless data reception and/or transmission antenna.

8. Valve according to any one of Claims 1 to 7, **characterized in that** the first electronic communications member (101) is configured to communicate wirelessly using at least one of the following technologies: "near field communication" (NFC), "radio frequency identification" (RFID).

9. Valve according to any one of Claims 1 to 8, **characterized in that** it comprises a second remote data transmission member (12, 14) comprising data acquisition and processing electronic logic (12) and an antenna (14) for transmitting data in the form of electromagnetic radio waves, said electronic logic (12) being connected to or incorporated into the first electronic communications member (101) and configured to remotely receive and/or transmit data from the first electronic communications member (101).

10. Device for supplying pressurized fluid, notably pressurized gas, comprising a first functional assembly (20, 30, 111) comprising at least a cylinder (20) of pressurized fluid which is connected to a first valve (30), the first valve (30) comprising an internal fluid circuit (13) comprising an isolation valve (40), the device (100) comprising a second valve (1) forming a physical entity distinct from the first valve (30), the second valve (1) being equipped with an internal fluid circuit (3), the first valve (30) and the second valve (1) comprising respective attachment members (7, 11) forming a male/female quick-connection system for removably connecting the second valve (1) to the first valve (30), the first assembly (20, 30, 111) comprising at least a remote data storage and communications electronic member (8) communicating wirelessly using electromagnetic waves, **characterized in that** the second valve (1) is a valve according to any one of Claims 1 to 9, which is to say that the first electronic communications member (101) of the second valve (1) is secured to the support piece (10) mounted with the ability to move on the body (2) of said valve (1) between at least a first position and a second position with respect to the body (2), and **in that** the first wireless electronic communications member (101) communicating wirelessly by electromagnetic waves is configured to communicate with the electronic communications member (8) of the first assembly (20, 30, 111).

11. Device according to Claim 10, **characterized in that** the movement of the support piece (10) between its first position and its second position with respect to the body (2) has the effect of bringing the first electronic communications member (101) of the second valve (1) closer to the electronic communications member (8) of the first assembly (20, 30, 111).

12. Device according to Claim 10 or 11, **characterized in that**, when the support piece (10) is in the first position, the first electronic communications member (101) of the second valve (1) is at a distance of between 15 and 50 mm from the electronic communications member (8) of the first assembly (20, 30, 111), whereas, when the support piece (10) is in the second position, the first electronic communications member (101) of the second valve (1) is at a distance of between zero and 14 mm from the electronic communications member (8) of the first assembly (20, 30, 111).

13. Device according to any one of Claims 10 to 12, **characterized in that** the first assembly (20, 30, 111) and/or the second valve (1) comprises an electronic data acquisition and processing member (12), said electronic data acquisition and processing member (12) being connected wirelessly or via a wired connection to the electronic communications member (8) of the first assembly (20, 30, 111) or to the communications member (10) of the second valve (1), the electronic data acquisition and processing member (12) being configured to detect the status, connected or disconnected, of the second valve (1) with respect to the first valve (30) according to the status of the wireless communications connection between the electronic communications member (8) of the first assembly and the electronic communications member (101) of the second valve (1) according to the position of the support piece (10) of the second valve (1) with respect to the electronic communications member (8) of the first assembly.

14. Method for identifying a first functional assembly (20, 30, 111) of a device for supplying pressurized fluid according to any one of Claims 10 to 13, the method comprising a first step of connecting a second valve (1) to the first valve (30) of the first functional assembly (20, 30, 111), a step of wirelessly reading at least one data item contained in the electronic communications member (8) of the first assembly (20, 30, 111) by the electronic communications member (101) of the second valve (1), and in that the method comprises a step of moving the support piece (10) between its first and second positions.
